# DEMANDE DE BREVET EUROPEEN

(11) **EP 0 323 371 A1**
(43) Date de publication de la demande: **05.07.1989**
(21) Numéro de dépôt: 88420431.4
(22) Date de dépôt: 22.12.1988
(51) Int. Cl.: B65D 33/00, B65D 83/08

(54) **Emballage-présentoir avec des sacs plastiques en liasses**

(30) Priorité: 30.12.1987 FR 8718554
(71) Demandeur: Crouzet, Marie Magdaleine, epouse Bancet, F-43600 Sainte Sigolene (FR)
(72) Inventeur: Crouzet, Marie Magdaleine, epouse Bancet, F-43600 Sainte Sigolene (FR)
(74) Mandataire: Dupuis, François

(57) **Abrégé**

Cet emballage est remarquable en ce qu'il comprend une pochette (1) agencée avec plusieurs volets (1.1) (1.2) (1.3) rabattables les uns sur les autres, certains des volets comprennant des moyens complémentaires de fermeture de la pochette en position pliée, l'un des volets recevant directement ou en prolongement à fixation une ou des liasses (3) de sacs plastiques (5), ladite pochette en position pliée ayant une largeur inférieure au développement des sacs liassés eux-mêmes en position pliée ; et en position dépliée, la pochette servant de support pour faciliter la préhension et prélèvement des sacs également en position dépliée.

## Description

L'invention a pour objet un emballage présentoir de sacs plastiques en liasses.

L'invention se rattache au secteur technique de l'emballage et en particulier de la présentation de sacs ou sachets plastiques utilisables pour mise sous conditionnement de produits alimentaires, et en particulier de produits destinés à être congelés.

Diverses présentations de sacs sont utilisées à ce jour. Par exemple, les sacs de congélation sont enroulés en bobine et insérés dans une boîte parallélipipédique de grande longueur, figure 1. L'utilisateur doit dérouler la bobine et saisir le ou les sacs dont il a besoin. Cette présentation en bobine n'est pas toujours pratique et nécessite un volume de rangement correspondant à la largeur des sacs. En outre, ceux-ci sont de dimensions prédéterminées ; il faut donc utiliser plusieurs emballages de dimensions différentes en fonction des besoins et contenances désirées. Il faut également à chaque fois ranger ou déballer la bobine de son conditionnement.

On a également utilisé des sacs liassés mis sous une enveloppe en matière plastique, figure 2, celle-ci étant agencée avec une poignée de préhension. Ce type d'emballage présente cependant certains inconvénients. L'emballage récepteur doit être déchiré pour avoir accès aux sacs liassés et est irrécupérable. Les sacs liassés sont rangés et introduits dans le sac enveloppe à chaque fois que nécessaire. Si cette réalisation est avantageuse en tant que prix de revient, sa manipulation est peu pratique. Il est également nécessaire à chaque fois de ranger ou déballer les sacs liassés de leur enveloppe.

Le but recherché selon l'invention était de proposer un nouveau concept de présentation de sacs plastiques, aisé à transporter, évitant toutes les manipulations en cas de prélèvement d'un ou plusieurs sacs.

Selon une première caractéristique, cet emballage-présentoir est remarquable en ce qu'il comprend une pochette agencée avec plusieurs volets rabattables les uns sur les autres, certains des volets comprenant des moyens complémentaires de fermeture de la pochette en position pliée, l'un des volets recevant directement ou en prolongement à fixation une ou des liasses de sacs plastiques, ladite pochette en position pliée ayant une largeur inférieure au développement des sacs liassés eux-mêmes en position pliée ; et en position dépliée, la pochette servant de support pour faciliter la préhension et prélèvement des sacs également en position dépliée.

Ces caractéristiques et d'autres encore ressortiront bien de la description.

Pour fixer l'objet de l'invention illustrée d'une manière non limitative aux figures des dessins où :
- Les figures 1 et 2 illustrent les emballages utilisés selon l'art antérieur.
- La figure 3 est une vue de l'emballage-présentoir selon l'invention en position fermée en suspension.
- La figure 4 est une vue en coupe transversale selon la ligne A-A de la figure 1.
- La figure 5 est une vue en position dépliée avec prélèvement d'un sac en matière plastique par son utilisateur.
- La figure 6 est une vue arrière selon la figure 5.

Afin de rendre plus concret l'objet de l'invention, on le décrit d'une manière non limitative illustrée aux figures des dessins.

L'emballage présentoir selon l'invention est conçu sous la forme d'une pochette (1) avec une poignée de préhension (2) sur son chant supérieur horizontal défini en position fermée. Cette pochette est réalisée en tous matériaux appropriés, plastique, cartons ou autres, lui conférant une certaine rigidité pour assurer notamment une protection du contenu inséré entre les plis ou volets de celle-ci. Cette pochette est avantageusement réalisée en comprenant plusieurs volets rabattables (1.1, 1.2, 1.3) les uns sur les autres lui conférant l'aspect donné et illustré en position pliée. Cette pochette est ainsi réalisée dans une mise en oeuvre avantageuse avec un premier volet (1.1) agencé avec un profil en forme de languette (1.4), le volet constituant le pan extérieur avant de fermeture de la pochette. Adjacent à ce premer volet un second volet (1.2) constitue la face de fond de la pochette. Entre le premier et le second volet (1.1-1.2) est prévu et défini par une ou des lignes de prépliage une bande intermédiaire (1.5) d'articulation et de liaison constituant le chant supérieur longitudinal (1.6) de la pochette. La poignée (2) est fixée de toute manière appropriée par collage, agrafage et autre. Elle comprend avantageusement une embase (2.1) fixée sur la face intérieure du chant (1.2) précité.

Adjacent au second volet (1.2) est prévu un troisième volet (1.3) présentant en prolongement une patte (1.7) de largeur correspondant à celle des autres volets de la pochette et étant retournée sur le troisième volet en le recouvrant partiellement.

La patte (1.7) et ledit troisième volet sont agencés avec une ou ou des ouvertures pour permettre la suspension de la pochette en position dépliée. Entre la patte et le troisième volet est disposé et maintenu par agrafage (4) ou autre une ou des liasses (3) de sacs plastiques (5) destinées notamment à la congélation et en général à l'insertion de produits alimentaires. Ces liasses peuvent être de largeurs différentes les unes des autres offrant ainsi une variation de contenance au choix de l'utilisateur. Le talon (3.1) de la liasse (3) est recouvert totalement ou partiellement par la patte (1.7). La longeur des sacs peut correspondre à la longueur de la pochette dépliée ainsi qu'il apparait figure 5 et 6.

L'emballage présentoir présente ainsi un grand intérêt. En position repliée, les sacs plastiques en liasse sont repliés également sur eux-mêmes, figures 3 et 4 et le premier volet (1.1) est engagé à fermeture dans une fente (1.8) réalisée transversalement sur le troisième volet (1.3). Cette liaison temporaire peut être réalisée de manière différente et équivallente par boutons pression, bandes auto-agrippantes ou autres et tout assemblage mâle femelle. En position pliée, la pochette est facilement transportable, stockable, prend peu de place et en toute hypothèse une place inférieure à la longueur réelle des sacs liassés en position déployée.

En position dépliée, l'emballage présentoir peut être suspendu par une ou des ouvertures (1.10) à un ou à des crochets, la liasse se trouvant dans l'exemple de réalisation décrit en partie haute, et la poignée en position renversée vers le bas. L'utilisateur peut prélever selon ses besoins le ou les sacs dont il a usage. La pochette par sa rigidité facilite le maintien des sacs et peut être fixée à un support d'appui mural ou en suspension. En outre, la pochette offre un large espace d'informations à caractère publicitaire ou documentaire.

La liaison des volets entre eux peut être obtenue par des bandes intermédiaires ou être souples avec une ou des lignes de prépliage (1.9) autorisant l'orientation des volets entre eux.

Les liasses des sacs plastiques peuvent être fixées soit exclusivement à la patte (1.7) soit à la patte et un troisième volet (1.3) en regard, soit exclusivement au troisième volet.

Il ya a lieu de noter la présentation nouvelle de l'emballage, la protection de la partie constituant le talon de la laisse lorsque la pochette est en position pliée.

La poignée de préhension peut être à position fixe ou escamotable et se situer soit entre les premier et second volet, soit entre les second et troisième volets.

L'emballage présentoir offre donc une double utilité de transport et de stockage des sacs liassés et d'autre part de support de présentation desdits sacs. En fonction de la largeur de la pochette, on peut disposer dans des plans adjacents et consécutifs des liasses de sacs de volume différent. En variante, les liasses elles-mêmes peuvent comporter des sacs de contenances différentes selon une position déterminée tout en facilitant leur prise par l'utilisateur.

Sans sortir du cadre de l'invention, la pochette peut comprendre 2, 4, 5 ou un nombre plus important de volets, la mise en oeuvre d'une pochette à trois volets semble la plus pratique et avantageuse. La poignée peut également être préformée directement avec les volets constitutifs de la pochette.

## Revendications

-1- Emballage-présentoir de sacs plastiques en liasses caractérisé en ce qu'il comprend une pochette (1) agencée avec plusieurs volets (1.1) (1.2) (1.3) rabattables les uns sur les autres, certains des volets comprenant des moyens complémentaires de fermeture de la pochette en position pliée, l'un des volets recevant directement ou en prolongement à fixation une ou des liasses de sacs plastiques, ladite pochette en position pliée ayant une largeur inférieure au développment des sacs liassés eux-mêmes en position pliée ; et en position dépliée, la pochette servant de support pour faciliter la préhension et prélèvement des sacs également en position dépliée.

-2- Emballage-présentoir selon la revendication 1 caractérisé en ce que la pochette comprend trois volets (1.1-1.2-1.3) articulés entre eux par des bandes de liaisons intermédiaires ou une ou des lignes de prépliage (1.9).

-3- Emballage-présentoir selon l'une quelconque des revendications 1 ou 2 caractérisé en ce que le premier volet (1.1) constituant le pan extérieur avant de fermeture de la pochette est agencé avec un moyen de fermeture coopérant avec un moyen complémentaire établi sur un autre des volets constitutifs de la pochette.

-4- Emballage-présentoir selon la revendication 3 caractérisé en ce que le moyen complémentaire de fermeture est établi sur le troisième volet de la pochette.

-5- Emballage-présentoir selon l'une quelconque des revendications 1 à 4 caractérisé en ce qu'une poignée de préhension (2) est rapportée et fixée entre deux volets de la pochette pour permettre sa suspension, et en particulier sur la ou les bandes de liaison des volets entre eux.

-6- Emballage-présentoir selon l'une quelconque des revendications 1 à 5 caractérisé en ce que la pochette comprend trois volets (1.1, 1.2, 1.3), le troisième volet présentant un prolongement en forme de patte (1.7), et étant retournée en recouvrant partiellement ledit troisième volet.

-7- Emballage-présentoir selon l'une quelconque des revendications 1 à 6 caractérisé en ce que la ou les liasses (3) de sacs (5) sont fixées par leur talon (3.1) entre la patte et le troisième volet, ou sur la patte exclusivement, ou sur le troisième volet exclusivement.

-8- Emballage-présentoir selon l'une quelconque des revendications 1 à 7 caractérisé en ce que les liasses de sacs sont de dimensions et contenance différentes.

-9- Emballage-présentoir selon l'une quelconque des revendications 1 à 8 caractérisé en ce que l'un des volets et/ou patte présente une ou des ouvertures de suspension (1.10).

-10- Emballage-présentoir selon l'une quelconque des revendications 1 à 4 et 6 à 9 caractérisé en ce que la poignée est préformée directement avec le ou les volets de la pochette.
